# EUROPÄISCHE PATENTSCHRIFT

(11) **EP 1 321 556 B1**
(45) Veröffentlichungstag und Bekanntmachung des Hinweises auf die Patenterteilung: **04.01.2006**
(21) Anmeldenummer: 02405896.8
(22) Anmeldetag: 21.10.2002
(51) Int. Cl.: D05B 27/22

(54) **Verfahren und Vorrichtung zum Regeln des Stofftransportes bei einer Näh- oder Stickmaschine**
Method and device for regulating the work-transporting means in a sewing or embroidery machine
Procédé et dispositif pour réguler le transport de l'ouvrage dans une machine à coudre ou à broder

(30) Priorität: 19.12.2001 CH 23172001
(43) Veröffentlichungstag der Anmeldung: 25.06.2003
(73) Patentinhaber: FRITZ GEGAUF AG BERNINA-NÄHMASCHINENFABRIK, CH-8266 Steckborn (CH)
(72) Erfinder: Schweizer, Manfred, CH-8266 Steckborn (CH)
(74) Vertreter: Gachnang, Hans Rudolf

(56) Entgegenhaltungen:
- DE-A- 3 525 028
- US-A- 4 757 773
- US-A- 4 777 896

## Beschreibung

Gegenstand der Erfindung ist ein Verfahren zum Regeln des Stofftransportes bei einer Näh- oder Stickmaschine gemäss den Merkmalen des Patentanspruchs 1, sowie eine Vorrichtung zur Durchführung des Verfahrens gemäss Patentanspruch 6.

Bei Näh- oder Stickmaschinen erfolgt der Transport des Nähgutes oder Stoffes jeweils nach der Ausführung eines Nähstiches durch eine Stofftransport-Vorrichtung. Solche Stofftransport-Vorrichtungen sind beispielsweise unterhalb einer Stichplatte angeordnete Stoffschieber oder antreibbare Stickrahmen.

Stoffschieber können eine oder mehrere horizontal liegende Balken aufweisen, die an ihrer dem Nähgut zugewandten Seite sägezahnförmig ausgebildet sind. Nach der Ausführung jedes Nähstiches, d.h., nachdem die Nähnadel nicht mehr in Kontakt mit dem Nähgut ist, führt der Stoffschieber eine oder mehrere zyklische Bewegungen aus, wodurch das Nähgut um eine oder mehrere Schrittweiten in Nährichtung transportiert wird. Dabei wird der Stoffschieber soweit angehoben, dass die Balken durch schlitzförmige Öffnungen in der Stichplatte hindurchgreifen und in Kontakt mit dem Nähgut gelangen. Das Nähgut wird durch einen Nähfuss gegen die Stichplatte bzw. gegen die durch die Stichplatte hindurchgreifenden Balken gepresst. Der Stoffschieber führt anschliessend eine Schiebebewegung in Nährichtung aus, wodurch das Nähgut um eine Schrittweite in Nährichtung transportiert wird. Danach senkt sich der Stoffschieber wieder, sodass die Balken nicht mehr über die Stichplatte hinausragen, und kehrt in seine ursprüngliche Position zurück. Die einzelnen Teilbewegungen können zu einem kontinuierlichen Bewegungsablauf zusammengefügt sein. Bei den meisten Nähmaschinen kann die Nährichtung durch Umkehr des beschriebenen Bewegungsablaufs umgekehrt werden, sodass die neue Nährichtung entgegen der ursprünglichen Nährichtung verläuft. Es sind auch Nähmaschinenmodelle bekannt, bei denen der Stoffschieber in analoger Weise zusätzlich zur Nährichtung auch Transportbewegungen vertikal zur Nährichtung ausführen kann, sodass der Stoff oder das Nähgut in zwei Dimensionen bzw. in einer durch die Oberfläche der Stichplatte vorgegebenen Nähebene verschiebbar ist. Derartige Nähmaschinen können zum Sticken von kleinen Mustern eingesetzt werden. Alternativ kann zum Sticken von Mustern auch ein Stickrahmen verwendet werden. Anstelle von Stoffschiebern wird zum Bewegen des Nähgutes in der Nähebene ein beispielsweise von zwei Schrittmotoren antreibbarer Stickrahmen eingesetzt, wobei der Stoff oder das Nähgut in diesen Stickrahmen eingespannt ist. Nach der Ausführung eines Nähstiches wird der Stickrahmen mittels der beiden Schrittmotoren derart verschoben, dass die neue Einstichstelle unter die Nähnadel zu liegen kommt. Für gewisse Nähvorgänge und insbesondere für das Sticken von Mustern ist es von grosser Bedeutung, dass vorgegebene Stichweiten und -richtungen in der Nähebene eingehalten werden. Bei herkömmlichen Näh- und Stickmaschinen können die tatsächlichen Stichweiten und -richtungen allerdings von den an der Maschine eingestellten oder von der Maschinensteuerung errechneten Werten abweichen. Der tatsächliche Stoffvorschub in einer oder zwei Richtungen bei den einzelnen Transportschritten oder -zyklen entspricht nicht den geforderten Vorgabewerten. Solche Abweichungen können systembedingt oder zufällig sein. Abweichungen der tatsächlichen Ist-Stichweiten bzw. Ist-Vorschubweiten von den jeweiligen Soll-Stichweiten bzw. Soll-Vorschubweiten der Stofftransport-Vorrichtung können beispielsweise vom Nähmaschinenmodell oder von den Eigenschaften des Nähgutes bzw. des Stoffes oder von Krafteinwirkungen auf das Nähgut beim Nähen oder Sticken abhängen. Insbesondere der vom Nähgut abhängige Schlupf beim Transportvorgang oder unterschiedliche Transporteigenschaften beim Vor- und Rückwärtstransport des Nähgutes sind dabei von Bedeutung. Abweichungen der Ist-Werte von den Soll-Werten können auch bei Verwendung von Stickrahmen auftreten, beispielsweise, wenn sich der Stoff innerhalb des Stickrahmens verzieht.

Bei Abweichungen der Ist-Stichweiten bzw. der Ist-Vorschubweiten von den Soll-Stichweiten bzw. Soll-Vorschubweiten können fehlerhafte Nahtlängen oder unerwünschte Versatze bei Stickmustern auftreten. Herkömmlichen Nähmaschinen ist es nicht möglich, das Nähgut durch Vorwärts- und anschliessenden Rückwärtstransport mit je einer bestimmten Anzahl Transportzyklen wieder in seine Ausgangslage zurückzubringen. Dasselbe gilt auch für eine zweidimensionale Bewegung in der Nähebene. Falsche Nahtlängen oder sich kumulierende Versatze bei Stickmustern können die Folge sein.

Aus der DE-C2-3525028 ist eine Nähmaschine mit einer Vorrichtung zum Messen und Regeln der Vorschubgrösse bekannt. Beim dritten Ausführungsbeispiel sind zwei beabstandet zu einander liegende, mit vertikal zur Nährichtung ausgerichteten CCD-Sensoren und je einer Lichtquelle ausgerüstete Zeilenkameras angeordnet. Die in Nährichtung vordere Zeilenkamera wird beim Beginn des Nähvorganges eingeschaltet und erzeugt eine digitalisierte Momentanbildzeile eines Oberflächenabschnittes des Nähgutes. Sobald dieser Oberflächenabschnitt aufgrund der Vorschubgeschwindigkeit über der in Nährichtung hinteren Zeilenkamera liegen sollte, wird diese eingeschaltet und tastet die Nähgutoberfläche solange ab, bis das Muster mit dem zuvor von der vorderen Zeilenkamera aufgezeichneten Muster korreliert. Ein Nachteil dieser Vorrichtung besteht in deren Empfindlichkeit gegenüber Verschiebungen vertikal zur Nährichtung und gegenüber Verdrehungen des Nähgutes in der Nähebene. Schon kleinste Änderungen der Lage des Nähgutes können zu grossen Unterschieden bei der Ermittlung von Korrelationswerten führen. Im weiteren muss die Helligkeit der Lichtquellen auf die Grundhelligkeit des Nähgutes abgestimmt werden. Ausserdem muss das Nähgut mindestens um den Abstand der beiden Zeilensensoren vorgeschoben werden, bis ein Wert für die Abweichung der Ist-Vorschubgeschwindigkeit des Nähgutes von der Soll-Vorschubgeschwindigkeit festgestellt werden kann. Die Mess- und Regelvorrichtung kann solche Abweichungen nur in einer Vorschubrichtung erfassen. Ausserdem muss die tatsächliche Vorschubgeschwindigkeit kleiner sein als die Soll-Vorschubgeschwindigkeit. Sowohl die Ermittlung der Vorschubgeschwindigkeit als auch der Nähgutlage sind mit Messfehlern behaftet.

Es ist Aufgabe der vorliegenden Erfindung, ein Verfahren und eine Vorrichtung zu schaffen, mit denen Abweichungen der Ist-Vorschubweiten von den Soll-Vorschubweiten schnell und genau ermittelt und kompensiert werden können.

Diese Aufgabe wird gelöst durch ein Verfahren und eine Vorrichtung zum Regeln des Stofftransportes bei einer Näh-oder Stickmaschine gemäss den Merkmalen der Patentansprüche 1 und 6.

Mit dem erfindungsgemässen Verfahren und der erfindungsgemässen Vorrichtung können Ist-Werte von Vorschub- oder Schrittweiten eines Nähgutes für jeden Nähschritt oder jeden Vorschubzyklus erfasst werden. Weist der zur Erfassung der Vorschub- oder Schrittweiten eingesetzte Sensor eine genügend hohe Abtastrate auf, so können Ist-Werte der Vorschubbewegung bzw. der Verschiebung des Nähgutes auch während des Vorschiebens, also während der Ausführung von Nähschritten oder Vorschubzyklen, erfolgen. Durch Regelung der Vorschubgrösse können die Ist-Schrittweiten des Nähgutes derart an vorgegebene Werte der Soll-Schrittweiten angepasst werden, dass im Mittel über einen oder mehrere Vorschubzyklen der aufsummierte Wert der Ist-Schrittweiten mit dem aufsummierten Wert der Soll-Schrittweiten übereinstimmt. Je nach Bedarf kann die Regelung der Vorschubgrösse schnell und empfindlich oder träge erfolgen.
Im ersten Fall können bei der Ausführung eines Nähschrittes oder Vorschubzyklus festgestellte Abweichungen des Ist-Vorschubs vom Soll-Vorschub bereits im selben oder im darauf folgenden Nähschritt oder Vorschubzyklus kompensiert werden. Die Kompensation im folgenden Nähschritt bewirkt einen relativ grossen Unterschied zweier aufeinanderfolgender Schrittweiten. Falls der zur Erfassung des Vorschubs eingesetzte Sensor eine deutlich höhere Abtastrate aufweist, als die für die Ausführung des Nähschrittes benötigte Zeit, kann die Regelung der Vorschubgrösse sogar während der Ausführung dieses Nähschrittes erfolgen. Die Ist-Werte stimmen in diesem Fall im Rahmen der Genauigkeit der Regelung für jeden Nähschritt mit den Soll-Werten überein. Diese Variante der Regelung der Vorschubgrösse ist insbesondere bei Stofftransportsystemen von Bedeutung, deren Antrieb unabhängig vom Hauptantrieb der Nadelstange erfolgt. Im zweiten Fall erfolgt die Kompensation der festgestellten Abweichung verteilt über mehrere Nähschritte oder Vorschubzyklen, wodurch sich im Mittel nur kleine Unterschiede zwischen den einzelnen Stichweiten ergeben.
Das Verfahren kann zur Regelung der Vorschubgrössen bei Vor- und/oder Rückwärtsbewegungen des Nähgutes in einer oder zwei Dimensionen der Nähebene genutzt werden.
In einer bevorzugten Ausgestaltung der Erfindung können vom Sensor festgestellte Abweichungen des tatsächlichen Stoffvorschubes in Nährichtung und in einer vertikal zur Nährichtung stehenden Querrichtung vom Sensor erfasst werden. Beim Nähen in Nährichtung können vom Sensor erfasste Abweichungen in Nährichtung und/oder in Querrichtung durch Beeinflussung der Vorschubgrössen in Nährichtung und/oder Querrichtung ausgeglichen werden. Dasselbe gilt für Nähvorgänge in Querrichtung.
Das erfindungsgemässe Verfahren und die erfindungsgemässe Vorrichtung eignen sich zur Regelung zyklisch arbeitender, mit dem Hauptantrieb für die Nadelstange gekoppelter Vorschubmittel. Das Verfahren und die Vorrichtung können auch zur Regelung des Stofftransportes in Nährichtung und/oder Querrichtung mit unabhängigen, nicht mit dem Hauptantrieb gekoppelten Antrieben eingesetzt werden. Solche Antriebe können beispielsweise die Schrittmotoren eines Stickrahmens oder elektromotorische Walzenantriebe sein.

Anhand einiger Figuren wird die Erfindung im folgenden näher beschrieben. Dabei zeigen
- Figur 1: eine perspektivische Ansicht einer Nähmaschine mit partiell aufgeschnittenem Gehäuse und mit einem in die Stichplatte eingebauten Bildsensor,
- Figur 2: einen Längsschnitt durch die Stichplatte im Bereich des Positionssensors,
- Figur 3: einen Querschnitt durch den Unterarm und durch einen das Nähgut an ein Schutzfenster andrückenden, am Nähfuss befestigten Roller,
- Figur 4: einen Querschnitt der Stichplatte mit darunter angeordneten Verbindungsmitteln zum Sensor,
- Figur 5: eine Seitenansicht eines Teils der Nähmaschine in Querrichtung mit zwei aufgeschnittenen Walzenpaaren für den Transport des Nähgutes in Nährichtung.
- Figur 6: die in Figur 1 dargestellte Nähmaschine mit angebautem Stickrahmen,
- Figur 7: eine Aufsicht auf die Stichplatte mit darauf aufliegendem Nähgut während des Nähvorgangs in Nährichtung,
- Figur 8: eine schematisch dargestellte Ermittlung der Schubgrösse Δy_{T} durch die Steuerung 13,
- Figur 9: eine Aufsicht auf die Stichplatte mit darauf aufliegendem Nähgut während des Näh- oder Stickvorgangs in Näh- und Querrichtung,
- Figur 10: ein schematisch dargestellter zyklischer Bewegungsablauf eines Stoffschiebers mit einer Schubgrösse Δx_{T} in Querrichtung,
- Figur 11: ein Prinzipschema der Regelung von Schubgrössen anhand von Messgrössen des Positionssensors,

Figur 1 zeigt eine beispielhafte Ausführungsform einer erfindungsgemässen Haushaltsnähmaschine, kurz Nähmaschine 1, mit einem Maschinengehäuse, kurz Gehäuse 3 genannt, welches einen Unterarm 5, einen Ständer 7 und einen Oberarm 9 mit einem Kopfteil 11 umfasst. Das Gehäuse 3 ist in Figur 1 teilweise aufgeschnitten, sodass eine Maschinensteuerung oder Steuerung 13 im Inneren teilweise sichtbar ist. Eine von einem Antrieb (in Figur 1 nicht dargestellt) antreibbare Nadelstange 15 zum Aufnehmen und Bewegen einer Nähnadel, auch Nadel 17 genannt, ragt nach unten aus dem Kopfteil 11 heraus. Unterhalb des Kopfteils 11 ist eine Öffnung oder ein Schacht 19 an der Oberseite des Unterarms 5 von einer Stichplatte 21 abgedeckt. Die Oberseiten der Stichplatte 21 und des Unterarmes 5 sind bündig zueinander angeordnet und definieren eine ungefähr vertikal zur Nadelstange 15 liegende Nähebene N. Die Stichplatte 21 umfasst unterhalb der Nadelstange eine schlitzförmige Nadeleinstichöffnung 23. Beidseitig davon ist je eine längliche, ungefähr rechteckige Stoffschieberöffnung 25 in die Stichplatte 21 eingelassen. Die drei Öffnungen sind nicht zusammenhängend und haben ungefähr die Gestalt des grossen Buchstabens "H". Die beiden Stoffschieberöffnungen 25 legen mit ihrer Längsausdehnung eine Nährichtung y fest. Die Längsausdehnung der Nadeleinstichöffnung 23 erstreckt sich in einer vertikal zur Nährichtung y gelegenen Querrichtung x. Eine mindestens teilweise im Schacht 19 angeordnete Stofftransport-Vorrichtung 27 zum schrittweisen Transportieren eines Stoffes bzw. Nähgutes 28 (Fig. 7) umfasst im Bereich der Stoffschieberöffnungen 25 zwei balkenartige, an ihrer Oberseite gezackte oder aufgerauhte Stoffschieber 29. Ausserdem ist in Nährichtung y unmittelbar hinter der Nadeleinstichöffnung 23 eine runde Sensoröffnung 31 in die Stichplatte 21 eingelassen. Selbstverständlich könnte die Sensoröffnung 31 auch vor oder neben der Nadeleinstichöffnung 23 liegen, sie sollte aber so in der Umgebung oder im Bereich der Nadeleinstichöffnung 23 angeordnet sein, dass sie noch im Wirkungsbereich der Stofftransport-Vorrichtung 27 liegt. Das heisst, der durch die Stofftransport-Vorrichtung 27 bewirkte Stoffvorschub kann von einem in oder unterhalb der Sensoröffnung 31 angebrachten Sensor 32 ohne wesentliche Fehler erkannt werden. Selbstverständlich können auch mehrere Sensoren 32 unabhängig voneinander oder in Kombination miteinander für diesen Zweck eingesetzt sein. Die Sensoröffnung 31 kann rund sein oder eine beliebige andere Form haben, beispielsweise rechteckig oder oval. Sie kann auch mehrere Teilöffnungen umfassen, beispielsweise parallel zueinander angeordnete Schlitzöffnungen. Der oder die Sensoren 32 sind zur Auflösung einer Messgrösse in mindestens einer räumlichen Dimension ausgebildet. Die Messgrösse ist vorzugsweise ein optisches Muster oder die optische Struktur des Nähgutes 28. Ein Sensor 32 kann beispielsweise in Gestalt eines Positionssensors 33 als parallel zur Nährichtung (y) ausgerichtete CCD-Zeile oder als CCD-Matrix (50) oder als Mikrokamera mit einer Linse 34 (Fig. 2) und mit einer Bildverarbeitungseinheit zum Erfassen und Verarbeiten eines ein- oder zweidimensionalen Bildbereiches ausgebildet sein. Selbstverständlich können auch andere ortsauflösende Sensoren 32 verwendet werden, die beispielsweise Ultraschall, Radarwellen oder andere Methoden zur Positions-, Lage- oder Geschwindigkeitserfassung des Nähgutes 28 nutzen. Der Positionssensor 33 ist so in den Schacht 19 eingesetzt, dass ein vor der Linse 34 angebrachtes Schutzfenster 36 (Fig. 2) die Sensoröffnung 31 bündig abschliesst. Das Nähgut 28 kann optional durch einen Gleitschuh oder Roller 38 (Fig. 3) im Bereich des Schutzfensters 36 von der Seite des Kopfteils 11 her gegen die Stichplatte 21 und/oder das Schutzfenster gepresst werden. Der mit leichtem Druck einer Feder 40 an das Nähgut 28 anpressbare Gleitschuh oder Roller 38 kann beispielsweise an einer Haltestange eines Nähfusses 42 befestigt sein. Er kann in dieser Ausführung zusammen mit dem Nähfuss 42 für den Nähvorgang in Kontakt mit dem Nähgut 28 gebracht und anschliessend wieder angehoben werden. Der Gleitschuh oder Roller 38 stellt sicher, dass die Hubbewegungen des Stoffschiebers 29 bei der Erfassung von Vorschubwerten durch den Sensor 32 keine Fehler verursachen. Alternativ zum Positionssensor 33 können auch mit anderer Technologie arbeitende Sensoren 32 und/oder mehrere Sensoren 32 in die Sensoröffnung 31 eingesetzt sein, beispielsweise Bewegungssensoren oder Geschwindigkeitssensoren. Anstelle eines Sensors 32 können auch geeignete Übertragungs- oder Verbindungsmittel zum Übertragen der zu erfassenden Messgrösse oder der zu erfassenden Messgrössen an den oder die Sensoren 32 in die Sensoröffnung 31 an der Stichplatte 21 eingesetzt sein, beispielsweise ein Bündel von Lichtleitern, ein optimiertes Linsensystem und/oder eine Anordnung von Spiegeln und/oder Prismen 44 (Fig. 4).
Zum Transportieren des Nähgutes 28 in Nährichtung y kann alternativ zum Stoffschieber 29 auch ein Walzenpaar mit mindestens einer elektrisch antreibbaren ersten Walze 46 (Fig. 5)und einer an diese anpressbaren zweiten Walze 48 eingesetzt sein, wobei das Nähgut 28 zwischen den Walzen 46,48 hindurchgeführt wird. Die Oberfläche der Walzen 46,48 ist beispielsweise aus Gummi oder einem anderen Material gefertigt, das in Bezug auf Textilien gute Hafteigenschaften aufweist. Das Walzenpaar kann in Nährichtung y hinter oder vor der Nadeleinstichöffnung 23 angeordnet sein. Alternativ kann auch je ein Walzenpaar hinter und vor der Nadeleinstichöffnung 23 angeordnet sein. Der Vorteil solcher Walzenantriebe liegt in ihrer Unabhängigkeit vom Hauptantrieb für die Nadelstange 15 und in der Möglichkeit beliebig grosser Stoffvorschübe in und entgegen der Nährichtung y.
In Figur 6 ist die Nähmaschine 1 aus Figur 1 mit einem angebauten Stickmodul 35 dargestellt. Das Stickmodul 35 umfasst einen Stickrahmen 37 zum Einspannen und Halten des Nähgutes 28 und eine von zwei (nicht dargestellten) Schrittmotoren antreibbare Positionier- oder Bewegungsvorrichtung 39 zum Bewegen des Stickrahmens 37 in oder entgegen der zwei Richtungen x und y der Nähebene N. Der Stickrahmen 37 ist an einem Rahmenhalter 30 befestigt, welcher entlang eines ersten Arms 43 der Bewegungsvorrichtung 39 in y-Richtung bewegbar ist. Dieser erste Arm 43 wiederum ist entlang eines zweiten Arms 45 der Bewegungsvorrichtung 39 in x-Richtung bewegbar. Das Nähgut 28 ist im Stickrahmen 37 so eingespannt, dass es auf der Nähebene N aufliegt.
Figur 2 zeigt einen Längsschnitt durch die Stichplatte 21 in Nährichtung y im Bereich des Positionssensors 33. Das Schutzfenster 36 ist beispielsweise ein kratzfestes Saphirglas oder aus einem harten, transparenten Kunststoff gefertigt. Durch die bündige Einpassung in die Sensoröffnung 31 wird die Ablagerung von Staub oder Schmutzpartikeln verhindert. Die Linse 34 und ein darunter angeordnetes Substrat 41, beispielsweise eine Leiterplatte, als Träger einer zweidimensionalen CCD-Matrix 50 und einer Lichtquelle 52, beispielsweise einer LED, sind in einem Sensorgehäuse 47 gehalten. Der Positionssensor 33, insbesondere das Substrat 41 mit der CCD-Matrix 50 und der Lichtquelle 52 sind mit einer Sensorelektronik 49 verbunden, die einen Prozessor von beispielsweise mehr als 10 MHz Taktrate umfassen kann und digitale Bildverarbeitungs-Algorithmenausführen kann.

Alternativ können die CCD-Matrix 50 und die Sensorelektronik 49 und in einer weiteren Ausführung auch die LED auf einem gemeinsamen Halbleiter-Substrat integriert sein. Dieses ist dann entweder auf dem Substrat 41 oder direkt vom Sensorgehäuse 47 gehalten. Die LED kann bei weiteren Ausführungsformen auch auf der der CCD-Matrix gegenüberliegenden Seite der Linse 34 oder ausserhalb des Positionssensors 33 angeordnet sein. In Figur 7 ist eine Aufsicht die Stichplatte 21 mit darauf aufliegendem Nähgut 28 während des Nähvorgangs in Nährichtung y dargestellt. Die Stichweite oder der Abstand der Einstichstellen 51 der bereits ausgeführten Nähstiche im Nähgut 28 ist im in Figur 7 dargestellten Beispiel gleich einer ersten Ist-Schrittweite Δy_{B} des Stoff-Vorschubs durch die Stoffschieber 29 in Nährichtung y pro Vorschub-Zyklus, da nach jedem Stoffschiebe-Zyklus jeweils ein Nähstich ausgeführt wurde. Grundsätzlich können vor der Ausführung von Nähstichen auch mehrere Stoffschiebe-oder Vorschub-Zyklen ausgeführt werden, bei denen der tatsächliche Stoff-Vorschub bzw. die erste Ist-Schrittweite in Nährichtung y jeweils Δy_{B} beträgt. Es ist auch möglich, dass die erste Ist-Schrittweite Δy_{B} des Stoff-Vorschubs in Nährichtung y während des Nähvorgangs durch den Benutzer der Nähmaschine 1 oder durch die Steuerung 13 verändert wird. Bei jenen Ausgestaltungen der Nähmaschine 1, die einen Stoffvorschub sowohl in als auch entgegen der Nährichtung y zulassen, können die ersten Soll-Schrittweiten Δy_{A} und die ersten Ist-Schrittweiten Δy_{B} sowohl positive als auch negative Werte annehmen. Symbolisch ist in Figur 8 die Eingabe oder Vorgabe eines Vorgabewertes bzw. einer ersten Soll-Schrittweite Δy_{A} für den Stoffvorschub in Nährichtung y an der Steuerung 13 dargestellt. Ein solcher Vorgabewert kann beispielsweise durch Benutzer der Nähmaschine 1 mittels eines Skalenrades oder menügesteuert über einen Touch-Screen erfolgen. Alternativ oder zusätzlich kann die Steuerung 13 solche Vorgabewerte für erste Soll-Schrittweiten Δy_{A} auch berechnen, insbesondere unter Berücksichtigung von Benutzereingaben. Die in Figur 8 ebenfalls symbolisch dargestellte erste Schubgrösse Δy_{T} entspricht der auf das Nähgut 28 in Nährichtung y wirkenden Vorschubbewegung der Stofftransportvorrichtung 27, insbesondere der Stoffschieber 29. Die erste Schubgrösse Δy_{T} kann negative oder positive Werte annehmen, je nachdem, ob eine Bewegung rückwärts oder vorwärts in Nährichtung y erfolgt. Im Idealfall entsprechen die Werte der ersten Schubgrösse Δy_{T} und der ersten Ist-Schrittweite Δy_{B} dem Wert der ersten Soll-Schrittweite Δy_{A}. In Wirklichkeit ist die erste Schubgrösse Δy_{T} aber etwas grösser als die erste Soll-Schrittweite Δy_{A}, weil bei jedem Transportschritt mit einem gewissen Schlupf des Nähgutes 28 gerechnet werden muss. Dadurch wird erreicht, dass die erste Ist-Schrittweite Δy_{B} bei einem durchschnittlichen Nähgut 28 ungefähr dem Wert der ersten Soll-Schrittweite Δy_{A} entspricht. Zu diesem Zweck kann beispielsweise in einem nichtflüchtigen Speicher der Steuerung 13 ein Wert für das für ein durchschnittliches Nähgut 28 optimale Verhältnis der ersten Schubgrösse Δy_{T} zur ersten Soll-Schrittweite Δy_{A} hinterlegt sein, wobei bei einem Vorschub dieses durchschnittlichen Nähgutes 28 mit dieser ersten Schubgrösse Δy_{T} ein tatsächlicher Stoffvorschub um eine erste Ist-Schrittweite Δy_{B} erreicht wird, die dem Wert der ersten Soll-Schrittweite Δy_{A} entspricht.

Bei einer weiteren Ausgestaltung der Nähmaschine 1 ist die Stofftransportvorrichtung 27 so ausgebildet, dass das Nähgut 28 zusätzlich zur Nährichtung y auch in einer in der Nähebene N liegenden, vertikal zur Nährichtung y orientierten Querrichtung x bewegbar ist.
In Figur 9 ist eine Aufsicht auf die Stichplatte 21 mit darauf aufliegendem Nähgut 28 während des Nähvorgangs mit Vorschubbewegungen in Nährichtung y und in Querrichtung x dargestellt. In analoger Weise zur Transportbewegung in Nährichtung y können die Stoffschieber 29 zusätzlich auch eine Transportbewegung in Querrichtung x ausführen. Dabei führen die Stoffschieber 29 aufgrund einer zweiten Soll-Schrittweite Δx_{A} jeweils einen Transport- oder Vorschubzyklus mit einer zweiten Schubgrösse Δx_{T} in Querrichtung x aus.
In Figur 10 ist die zyklische Bewegung eines Balkens des Nähfusses 29 für einen solchen Transportzyklus dargestellt. Zur besseren Erkennbarkeit ist die zweite Schubgrösse Δx_{T} länger und sind die Abmessungen des Balkens kleiner dargestellt, als sie im Verhältnis zur Hubbewegung tatsächlich sind. Mögliche Positionen des Balkens während eines Transportzyklus sind gepunktet eingezeichnet.
Das Nähgut 28 wird jeweils um eine zweite Ist-Schrittweite Δx_{B} in Querrichtung x bewegt. Selbstverständlich können Δx_{A}, Δx_{T} und Δx_{B} positive und negative Werte annehmen, was Bewegungen in und entgegen der Querrichtung x entspricht. Wie aus Figur 9 ersichtlich, sind zwischen den einzelnen, bereits ausgeführten Einstichstellen 51a - 51e die relativen Koordinaten in Einheiten der jeweiligen ersten Ist-Schrittweiten Δy_{B} in Nährichtung y und der jeweiligen zweiten Ist-Schrittweiten Δx_{B} in Querrichtung x angegeben. Die zugehörigen einzelnen Vorschubzyklen der Stoffschieber 29 in Nährichtung y und in Querrichtung x können aufeinanderfolgend einer nach dem anderen ausgeführt werden. Alternativ kann auch ein Teil der zwischen zwei Einstichstellen 51 auszuführenden Vorschubzyklen als kombinierte Bewegung gleichzeitig in Nährichtung y und Querrichtung x erfolgen.

Wird, wie in Figur 6 dargestellt, ein Stickmodul 35 an die Nähmaschine 1 angekoppelt, so erfolgt der Transport des Nähgutes 28 nicht mehr über die Stoffschieber 29, sondern mittels der Schrittmotoren durch die Bewegungsvorrichtung 39. In diesem Fall hat die erste Schubgrösse Δy_{T} minimal den Wert der Schrittweite des in Nährichtung y wirkenden Schrittmotors. Analog hat die zweite Schubgrösse Δx_{T} minimal den Wert der Schrittweite des in Querrichtung x wirkenden Schrittmotors. Wenn diese Schrittweiten sehr klein sind, also beispielsweise unter 0.1mm liegen, kann auch ein Vielfaches dieser Schrittweiten als erste Schubgrösse Δy_{T} bzw. als zweite Schubgrösse Δx_{T} festgelegt und beispielsweise in einem nichtflüchtigen Speicher der Steuerung 13 oder des Stickmoduls 35 gespeichert sein. Alternativ können die ersten Schubgrössen Δy_{T} bzw. die zweiten Schubgrössen Δx_{T} auch für jeden auszuführenden Nähstich neu festgelegt werden, beispielsweise als Werte der Stichweite in Nährichtung y und in Querrichtung x.

Sowohl beim Transport des Nähgutes 28 mittels Stoffschiebern 29 als auch beim Transport mittels der Bewegungsvorrichtung 39 eines Stickmoduls 35 können die Ist-Schrittweiten Δy_{B},Δx_{B} von den zugehörigen Soll-Schrittweiten Δy_{A},Δx_{A} abweichen. Gründe dafür können beispielsweise unterschiedliche Transporteigenschaften in Abhängigkeit des Nähgutes 28, der Nähposition innerhalb des Nähgutes 28 oder der Transportrichtung sein. Kräfte, die während des Nähvorgangs auf das Nähgut 28 wirken und Abnutzungserscheinungen an der Nähmaschine 1 sind weitere mögliche Ursachen für sich ändernde Transporteigenschaften.
Wie aus dem Prinzipschema in Figur 11 erkennbar, wird die erste Schubgrösse Δy_{T} bzw. die zweite Schubgrösse Δx_{T} in Abhängigkeit der vom Positionssensor 33 erfassten ersten Ist-Schrittweite Δy_{B} des tatsächlichen Stoffvorschubs in Nährichtung y bzw. der zweiten Ist-Schrittweite Δx_{B} in Querrichtung x geregelt. Ein über dem Schutzfenster 36 (Fig. 2) liegender Bereich des Nähgutes 28, der beispielsweise die Abmessungen 5mm x 5mm hat, wird von der Lichtquelle 52 beleuchtet und über die Linse 34 auf die CCD-Matrix 50 abgebildet. In Verbindung mit der Sensorelektronik 49, die eine digitale Bildverarbeitungseinheit, kurz IPS (Image Processing System) oder DSP (Digital Signal Processor) genannt, umfasst, kann der Positionssensor 33 beispielsweise 1500 Bilder pro Sekunde erfassen und verarbeiten. Der Positionssensor 33 ist in der Lage, anhand von Intensitätsunterschieden innerhalb des erfassten Bildausschnittes kleinste Strukturen oder Strukturunterschiede sowie deren Lage im erfassten Bildausschnitt zu erkennen. Aufgrund der Lageänderung charakteristischer Unregelmässigkeiten in der Oberflächenstruktur des Nähgutes 28 und/oder aufgrund der Lageänderung von Farbmustern des Nähgutes 28 in direkt aufeinanderfolgenden und/oder zeitlich weiter auseinanderliegenden Bildaufnahmen ermittelt das IPS des Positionssensors 33 relative Verschiebungen des Nähgutes 28 in der Nährichtung y und in der Querrichtung x bzw. die entsprechenden Vorschubgeschwindigkeiten. Durch Berücksichtigung mehrerer Bildaufnahmen mit mindestens einem gemeinsamen Strukturmerkmal können Auflösung und Genauigkeit des Positionssensors 33 weiter verbessert werden. Vorzugsweise werden die Verschiebungen oder Lageänderungen des Nähgutes 28 durch die Sensorelektronik 49, ausgehend von den x- und y- Koordinaten eines Null-oder Startwertes beim Beginn des Nähvorgangs, aufsummiert und als absolute x- und y- Koordinaten der Lage- oder Positionswerte in Bezug auf den Startwert als Ausgangssignal bereitgestellt.
Wenn das Nähgut 28 nach der Ausführung von Nähstichen oder Vorschubzyklen still steht, liest die Steuerung 13 jeweils die vom IPS ermittelten tatsächlichen Vorschubwerte des Nähgutes 28 in x- und y- Richtung in Bezug auf den Startwert ein und speichert sie in einem Speicher der Steuerung 13. Alternativ, wenn der Sensor 32 eine genügend hohe zeitliche Abtastrate aufweist, können die Vorschubwerte auch während des Stoffvorschubs an die Steuerung 13 übermittelt und gespeichert werden, beispielsweise periodisch in zeitlich gleichen oder ändernden Intervallen. Ein Nähschritt, der durch zwei aufeinanderfolgende Nadelstiche charakterisiert ist, kann demzufolge in beliebiger Weise in einzelne Soll-Schrittweiten zerlegt werden, für die dann die tatsächlichen Ist-Schrittweiten vom Sensor 32 ermittelt werden.
Durch Differenzbildung unmittelbar nacheinander gespeicherter korrespondierender Werte berechnet die Steuerung 13 den zugehörigen tatsächlichen Stoffvorschub, also die erste Ist-Schrittweite Δy_{B} bzw. die zweite Ist-Schrittweite Δx_{B}.
Alternativ kann der Null- oder Startwert für jeden Nähschritt oder Vorschubzyklus oder ein Vielfaches davon immer wieder neu festgelegt werden. Der vom IPS an die Steuerung 13 übergebene Wert ist in diesem Fall direkt die erste Ist-Schrittweite Δy_{B} bzw. die zweite Ist-Schrittweite Δx_{B} und die Differenzbildung entfällt.

Die Steuerung 13 ermittelt nun die Abweichung der zugehörigen ersten Soll-Schrittweite Δy_{A} von der ermittelten ersten Ist-Schrittweite Δy_{B} und speichert diesen Wert als ersten Korrekturwert D_{y}. Die erste Schubgrösse Δy_{T} wird für den folgenden Nähschritt oder Vorschubzyklus um das Zweifache des ersten Korrekturwertes D_{y} erhöht, also Δy_{T[2]} := Δy_{T[1]} + 2D_{y}. Dadurch wird die festgestellte Abweichung in nur einem Nähschritt kompensiert. Anschliessend wird der Wert der Schubgrösse Δy_{T} für den folgenden Nähschritt wieder um D_{y} reduziert, also Δy_{T[3]} := Δy_{T[2]} - D_{y}, und bleibt für die weiteren Nähschritte auf diesem korrigierten Wert, bis erneut eine Abweichung zwischen Ist- und Sollwert festgestellt wird. In analoger Weise erfolgt die Regelung der zweiten Schubgrösse Δx_{T}.

Mit dem beschriebenen Regelalgorithmus kann die Steuerung 13 erkannte Abweichungen bei den ersten Schubgrössen Δy_{T} bzw. den zweiten Schubgrössen Δx_{T} sehr schnell innerhalb nur eines Vorschub- oder Nähschrittes korrigieren. Insbesondere bei vom Hauptantrieb für die Nadelstange 15 unabhängigen Transport-Vorrichtungen 27 lassen sich die einzelnen Soll-Schrittweiten innerhalb eines Nähschrittes beliebig festlegen, sodass eine Regelung der Schubgrössen Δy_{T},Δx_{T} sogar innerhalb eines einzelnen Nähschrittes erfolgen kann.
Alternativ können auch andere bekannte Regelalgorithmen zum Regeln der Schubgrössen Δy_{T}, Δx_{T} verwendet werden, bei denen ein Ausgleich und eine Korrektur von Fehlern über mehrere Vorschub- oder Nähschritte erfolgt. Dadurch lassen sich grössere Unterschiede zwischen den Stichweiten zweier aufeinanderfolgender Nähstiche sowie unerwünschte Rückkopplungen oder Oszillationen der Nähnadel vermeiden.

Die Einstellung oder Regelung der Schubgrössen Δy_{T},Δx_{T} erfolgt über Schrittmotoren. Bei Transportvorrichtungen 27 mit Stoffschiebern 29 wirken die Schrittmotoren direkt oder indirekt auf eine (nicht dargestellte) Stellvorrichtung zum Einstellen der jeweiligen Schubgrössen Δy_{T},Δx_{T}. Bei Transportvorrichtungen 27 mit antreibenden Schrittmotoren, wie sie in Stickmodulen 35 verwendet werden, werden direkt die Schubgrössen Δy_{T}, Δx_{T} dieser Schrittmotoren angepasst.
Der Sensor 32 kann im übrigen auch zur optischen Erkennung von Stickrahmen genutzt werden, wenn sich dessen Rand über dem Sensor 32 befindet. So kann auf einfache Art eine Stickrahmencodierung zur Erkennung unterschiedlicher Rahmenarten und -grössen ersetzt werden.

## Patentansprüche

1. Verfahren zum Regeln des Stofftransportes bei einer Näh- oder Stickmaschine (1) mit mindestens einer Stofftransportvorrichtung (27) zum Transportieren des Nähgutes (28) in mindestens einer Richtung um jeweils eine Soll-Schrittweite (Δy_{A}; Δx_{A}), wobei die Soll-Schrittweite (Δy_{A}; Δx_{A}) einstell- oder von einer Steuerung (13) berechenbar ist und mindestens eine Schubgrösse (Δy_{T}; Δx_{T}) der Stofftransportvorrichtung (27) zum Transportieren des Nähgutes (28) beeinflusst, **dadurch gekennzeichnet, dass** mindestens eine Ist-Schrittweite (Δy_{B}; Δx_{B}) von mindestens einem Sensor (32) erfasst wird, und dass die Steuerung (13) die Schubgrösse (Δy_{T}; Δx_{T}) in Abhängigkeit der Ist-Schrittweiten (Δy_{B}; Δx_{B}) derart regelt, dass sich die Abweichungen der Ist-Schrittweiten (Δy_{B}; Δx_{B}) von den jeweiligen Soll-Schrittweiten (Δy_{A}; Δx_{A}) im Mittel über einen oder mehrere aufeinanderfolgende Nähschritte oder Vorschubzyklen kompensieren.

2. Verfahren nach Anspruch 1, wobei die Stofftransportvorrichtung (27) zum Transportieren des Nähgutes (28) in einer Nährichtung (y) um jeweils erste Soll-Schrittweiten (Δy_{A}) und in einer Querrichtung(x) um jeweils zweite Soll-Schrittweiten (Δx_{A}) geeignet ist, und wobei die erste Soll-Schrittweite (Δy_{A}) und die zweite Soll-Schrittweite (Δx_{A}) einstell- oder von einer Steuerung (13) berechenbar sind und eine erste Schubgrösse (Δy_{T}) und eine zweite Schubgrösse (Δx_{T}) der Stofftransportvorrichtung (27) zum Transportieren des Nähgutes (28) in Nährichtung (y) und in Querrichtung (x) beeinflussen, **dadurch gekennzeichnet, dass** die erste Ist-Schrittweite (Δy_{B}) und die zweite Ist-Schrittweite (Δx_{B}) von dem oder den Sensoren (32) erfasst werden, und dass die Steuerung (13) die erste Schubgrösse (Δy_{T}) und die zweite Schubgrösse (Δx_{T}) in Abhängigkeit von ersten Ist-Schrittweiten (Δy_{B}) und von zweiten Ist-Schrittweiten (Δx_{B}) derart regelt, dass sich die Abweichungen der ersten Ist-Schrittweiten (Δy_{B}) und der zweiten Ist-Schrittweiten (Δx_{B}) von den jeweiligen Soll-Schrittweiten (Δy_{A}; Δx_{A}) im Mittel über einen oder mehrere aufeinanderfolgende Nähschritte oder Vorschubzyklen kompensieren.

3. Verfahren nach einem der Ansprüche 1 oder 2, **dadurch gekennzeichnet, dass** die Steuerung (13) die Sensorsignale periodisch oder im Rhythmus einzelner oder mehrerer Vorschubzyklen oder Nähschritte als Daten einliest und die erste Ist-Schrittweite (Δy_{B}) und/oder die zweite Ist-Schrittweite (Δx_{B}) bzw. die entsprechenden Vorschubgeschwindigkeiten ermittelt.

4. Verfahren nach einem der Ansprüche 1 bis 3, **dadurch gekennzeichnet, dass** von dem oder den Sensoren (32) erfasste erste Ist-Schrittweiten (Δy_{B}) und/oder zweite Ist-Schrittweiten (Δx_{B}) und/oder Abweichungen dieser Ist-Schrittweiten (Δy_{B}; Δx_{B}), von den jeweiligen Soll-Schrittweiten (Δy_{A;} Δx_{A}), in einem Speicher gespeichert oder aufsummiert werden.

5. Verfahren nach einem der Ansprüche 1 bis 4, **dadurch gekennzeichnet, dass** eine von dem oder den Sensoren (32) erfasste zufällige oder systembedingte Abweichung der ersten Ist-Schrittweite (Δy_{B}) und/oder der zweiten Ist-Schrittweite (Δx_{B}) von der jeweiligen Soll-Schrittweite (Δy_{A;} Δx_{A}) über einen oder mehrere Nähschritte oder Vorschubzyklen durch Ändern oder Regeln der zugehörigen Schubgrössen (Δy_{T}; Δx_{T}) derart kompensiert wird, dass sich die Abweichungen im Mittel über einen oder mehrere Nähschritte oder Vorschubzyklen gegenseitig aufheben.

6. Vorrichtung zur Durchführung des Verfahrens nach einem der Ansprüche 1 bis 5, **dadurch gekennzeichnet, dass** der oder die Sensoren (32) zur Auflösung einer Messgrösse in mindestens einer räumlichen Dimension ausgebildet sind.

7. Vorrichtung nach Anspruch 6, **dadurch gekennzeichnet, dass** der oder die Sensoren (32) eine parallel zur Nährichtung (y) ausgerichtete CCD-Zeile oder eine CCD-Matrix (50) oder eine Mikrokamera mit einer Bildverarbeitungseinheit zum Erfassen und Verarbeiten eines ein- oder zweidimensionalen Bildbereiches umfassen.

8. Vorrichtung nach einem der Ansprüche 6 oder 7, **dadurch gekennzeichnet, dass** der oder die Sensoren (32) oder Verbindungsmittel zu dem oder den Sensoren (32) mindestens teilweise in einem Schacht 19 unterhalb einer Stichplatte (21) der Näh- oder Stickmaschine (1) angeordnet sind.

9. Vorrichtung nach einem der Ansprüche 6 bis 8, **dadurch gekennzeichnet, dass** eine Sensoröffnung (33) im Bereich einer Nadeleinstichöffnung (23) in die Stichplatte (21) eingelassen ist, dass diese Sensoröffnung (33) durch ein Schutzfenster (36) abgedeckt ist, und dass der oder die Sensoren (32) oder die Verbindungsmittel zu dem oder den Sensoren (32) mindestens teilweise unter diesem Schutzfenster (36) angeordnet sind.

10. Vorrichtung nach Anspruch 9, **dadurch gekennzeichnet, dass** das Nähgut (28) im Bereich des Schutzfensters (36) durch einen Gleitschuh oder Roller (38) auf die Stichplatte (21) oder das Schutzfenster (36) aufpressbar ist.

11. Vorrichtung nach einem der Ansprüche 9 oder 10, **dadurch gekennzeichnet, dass** unter dem Schutzfenster (36) eine Lichtquelle (52) angeordnet ist.

## Claims

1. Method for controlling the material conveyance in a sewing or embroidery machine (1), having at least one material conveying device (27) for conveying the sewing material (28) in at least one direction by respectively one nominal step size (Δy_{A}; Δx_{A}), the nominal step size (Δy_{A}; Δx_{A}) being adjustable or calculatable by a control unit (13) and influencing at least one thrust variable (Δy_{T}; Δx_{T}) of the material conveying device (27) for conveying the sewing material (28), **characterised in that** at least one actual step size (Δy_{B}; Δx_{B}) is detected by at least one sensor (32) and **in that** the control unit (13) controls the thrust variable (Δy_{T}; Δx_{T}) dependent upon the actual step sizes (Δy_{B}; Δx_{B}) in such a manner that the deviations of the actual step sizes (Δy_{B}; Δx_{B}) from the respective nominal step sizes (Δy_{A}; Δx_{A}) are compensated for on average over one or more successive sewing steps or feed cycles.

2. Method according to claim 1, wherein the material conveying device (27) is suitable for conveying the sewing material (28) in a sewing direction (y) by respectively first nominal step sizes (Δy_{A}) and in a transverse direction (x) by respectively second nominal step sizes (Δx_{A}), and wherein the first nominal step size (Δy_{A}) and the second nominal step size (Δx_{A}) are adjustable or calculatable by a control unit (13) and influence a first thrust variable (Δy_{T}) and a second thrust variable (Δx_{T}) of the material conveying device (27) for conveying the sewing material (28) in the sewing direction (y) and in the transverse direction (x), **characterised in that** the first actual step size (Δy_{B}) and the second actual step size (Δx_{B}) are detected by the sensor or sensors (32), and **in that** the control unit (13) controls the first thrust variable (Δy_{T}) and the second thrust variable (Δx_{T}) dependent upon first actual step sizes (Δy_{B}) and upon second actual step sizes (Δx_{B}) in such a manner that the deviations of the first actual step sizes (Δy_{B}) and of the second actual step sizes, (Δx_{B}) from the respective nominal step sizes (Δy_{A}; Δx_{A}) are compensated for on average over one or more successive sewing steps or feed cycles.

3. Method according to one of the claims 1 or 2, **characterised in that** the control unit (13) reads in the sensor signals periodically or in the rhythm of individual or several feed cycles or sewing steps as data and determines the first actual step size (Δy_{B}) and/or the second actual step size (Δx_{B}) or the corresponding feed rates.

4. Method according to one of the claims 1 to 3, **characterised in that** first actual step sizes (Δy_{B}) and/or second actual step sizes (Δx_{B}) and/or deviations of these actual step sizes (Δy_{B}; Δx_{B}) from the respective nominal step sizes (Δy_{A}; Δx_{A}) which are detected by the sensor or sensors (32) are stored in a memory or summated.

5. Method according to one of the claims 1 to 4, **characterised in that** a random or system-caused deviation, detected by the sensor or sensors (32), of the first actual step size (Δy_{B}) and/or of the second actual step size (Δx_{B}) from the respective nominal step size (Δy_{A}; Δx_{A}) is compensated for over one or more sewing steps or feed cycles by changing or controlling the associated thrust variables (Δy_{T;} Δx_{T}) in such a manner that the deviations cancel each other out on average over one or more sewing steps or feed cycles.

6. Device for implementing the method according to one of the claims 1 to 5, **characterised in that** the sensor or sensors (32) for resolution of one measurement variable are configured in at least one spatial dimension.

7. Device according to claim 6, **characterised in that** the sensor or sensors (32) comprise a CCD line, orientated parallel to the sewing direction (y), or a CCD matrix (50) or a microcamera with an image processing unit for detecting and processing a one- or two-dimensional image region.

8. Device according to one of the claims 6 or 7, **characterised in that** the sensor or sensors (32) or connection means to the sensor or sensors (32) are disposed at least partially in a shaft (19) below an embroidery plate (21) of the sewing or embroidery machine (1).

9. Device according to one of the claims 6 to 8, **characterised in that** a sensor opening (33) in the region of a needle insertion opening (23) is recessed in the embroidery plate (21), **in that** this sensor opening (33) is covered by a protective window (36), and **in that** the sensor or sensors (32) or the connection means to the sensor or sensors (32) are disposed at least partially under this protective window (36).

10. Device according to claim 9, **characterised in that** the sewing material (28) can be pressed in the region of the protective window (36) by a sliding shoe or roller (33) onto the embroidery plate (21) or the protective window (36).

11. Device according to one of the claims 9 or 10, **characterised in that** a light source (52) is disposed below the protective window (36).

## Revendications

1. Procédé pour régler le transport du tissu sur une machine à coudre ou à broder (1), comprenant au moins un dispositif de transport du tissu (27) pour transporter l'article à coudre (28) dans au moins une direction avec chaque fois un pas de progression de consigne (Δy_{A} ; Δx_{A}), le pas de progression de consigne (Δy_{A} ; Δx_{A}) étant réglable ou pouvant être calculé par une commande (13) et influençant au moins une distance d'avance (Δy_{T} ; Δx_{T}) du dispositif de transport du tissu (27) pour transporter l'article à coudre (28), **caractérisé en ce qu'**au moins un pas de progression réel (Δy_{B} ; Δx_{B}) est relevé par au moins un capteur (32), et **en ce que** la commande (13) règle la distance d'avance (Δy_{T} ; Δx_{T}) en fonction des pas de progression réels (Δy_{B} ; Δx_{B}) de telle sorte que les écarts entre les pas de progression réels (Δy_{B} ; Δx_{B}) et les pas de progression de consigne (Δy_{A} ; Δx_{A}) correspondants s'équilibrent au moyen d'un ou de plusieurs pas de couture ou cycles d'avance successifs.

2. Procédé selon la revendication 1, le dispositif de transport du tissu (27) étant conçu pour transporter l'article à coudre (28) dans une direction (y) avec chaque fois des premiers pas de progression de consigne (Δy_{A}) et dans une direction transversale (x) avec chaque fois des seconds pas de progression (Δx_{A}), et le premier pas de progression de consigne (Δy_{A}) et le second pas de progression de consigne (Δx_{A}) étant réglables ou pouvant être calculés par une commande (13) et influençant une première distance d'avance (Δy_{T}) et une seconde distance d'avance (Δx_{T}) du dispositif de transport du tissu (27) pour transporter l'article à coudre (28) dans la direction de couture (y) et dans la direction transversale (x), **caractérisé en ce que** le premier pas de progression réel (Δy_{B}) et le second pas de progression réel (Δx_{B}) sont relevés par le ou les capteurs (32), et **en ce que** la commande (13) règle la première distance d'avance (Δy_{T}) et la seconde distance d'avance (Δx_{T}) en fonction de premiers pas de progression réels (Δy_{B}) et de seconds pas de progression réels (Δx_{B}) de telle sorte que les écarts entre les premiers et les seconds pas de progression réels (respectivement Δy_{B} et Δx_{B}) et les pas de progression de consigne (Δy_{A} ; Δx_{A}) correspondants s'équilibrent au moyen d'un ou de plusieurs pas de couture ou cycles d'avance successifs.

3. Procédé selon la revendication 1 ou 2, **caractérisé en ce que** la commande (13) enregistre sous forme de données les signaux des capteurs de façon périodique ou au rythme d'un ou de plusieurs cycles d'avance ou pas de couture et établit le premier pas de progression réel (Δy_{B}) et/ou le second pas de progression réel (Δx_{B}) ou les vitesses d'avance correspondantes.

4. Procédé selon l'une des revendications 1 à 3, **caractérisé en ce que** des premiers pas de progression réels (Δy_{B}) et/ou des seconds pas de progression réels (Δx_{B}) et/ou des écarts entre ces pas de progression réels (Δy_{B}; Δx_{B}) et les pas de progression de consigne (Δy_{A}; Δx_{A}) correspondants sont enregistrés dans une mémoire ou additionnés.

5. Procédé selon l'une des revendications 1 à 4, **caractérisé en ce qu'**un écart fortuit ou dû au système entre le premier pas de progression réel (Δy_{B}) et/ou le second pas de progression réel (Δx_{B}) et le pas de progression de consigne (Δy_{A}; Δx_{A}) correspondant, qui est relevé par le ou les capteurs (32), est compensé par un ou plusieurs pas de couture ou cycles d'avance en modifiant ou en réglant les distances d'avances associées (Δy_{T} ; Δx_{T}) de telle manière que les écarts s'annulent mutuellement au moyen d'un ou de plusieurs pas de couture ou cycles d'avance.

6. Dispositif pour mettre en oeuvre le procédé selon l'une des revendications 1 à 5, **caractérisé en ce que** le ou les capteurs (32) sont conçus pour résoudre une grandeur de mesure dans au moins une dimension spatiale.

7. Dispositif selon la revendication 6, **caractérisé en ce que** le ou les capteurs (32) comprend une ligne d'un dispositif à transfert de charge (CCD) orientée parallèlement à la direction de couture (y) ou une matrice à transfert de charge (CCD) (50) ou bien encore une microcaméra équipée d'une unité de traitement de l'image pour saisir et traiter une zone d'image uni ou bidimensionnelle.

8. Dispositif selon la revendication 6 ou 7, **caractérisé en ce que** le ou les capteurs (32) ou moyens de connexion associés au(x) capteur(s) (32) sont disposés au moins en partie dans un compartiment (19), sous une plaque à aiguille (21) de la machine à coudre ou à broder (1).

9. Dispositif selon l'une des revendications 6 à 8, **caractérisé en ce qu'**une ouverture de capteur (33) est ménagée dans la plaque à aiguille (21) dans la zone d'une ouverture (23) dans laquelle pique l'aiguille, **en ce que** cette ouverture de capteur (33) est recouverte par une fenêtre protectrice (36), et **en ce que** le ou les capteurs (32) ou les moyens de connexion avec le ou les capteurs (32) sont au moins partiellement placés sous ladite fenêtre protectrice (36).

10. Dispositif selon la revendication 9, **caractérisé en ce que**, dans la zone de la fenêtre protectrice (36), l'article à coudre (28) peut être appliqué contre la plaque à aiguille (21) ou la fenêtre protectrice (36) par un patin de glissement ou un galet (38).

11. Dispositif selon la revendication 9 ou 10, **caractérisé en ce qu'**une source de lumière (52) est disposée sous la fenêtre protectrice (36).
